# FASCICULE DE BREVET EUROPEEN

(11) **EP 0 951 616 B1**
(45) Date de publication et mention de la délivrance du brevet: **05.06.2002**
(21) Numéro de dépôt: 97952104.4
(22) Date de dépôt: 18.12.1997
(51) Int. Cl.: F02M 37/10

(54) **ENSEMBLE DE POMPAGE DE CARBURANT POUR VEHICULE AUTOMOBILE ET RESERVOIR AINSI EQUIPE**
BRENNSTOFFPUMPENEINHEIT FÜR KRAFTFAHRZEUGE UND DAMIT AUSGERÜSTETER BEHÄLTER
FUEL PUMP ASSEMBLY FOR MOTOR VEHICLE AND TANK EQUIPPED WITH SAME

(30) Priorité: 20.12.1996 FR 9615769
(43) Date de publication de la demande: 27.10.1999
(73) Titulaire: MARWAL SYSTEMS, 51000 Chalons en Champagne (FR)
(72) Inventeur: SANCHEZ, Michel, F-51000 Chalons-en-Champagne (FR); BOURNEL, Alain, F-51000 Chalons-en-Champagne (FR); GOUZOU, Christophe, F-51000 Chalons-en-Champagne (FR)
(74) Mandataire: Texier, Christian
(86) Numéro de dépôt international: FR9702350
(87) Numéro de publication internationale: WO9828536

(56) Documents cités:
- EP-A- 0 297 256
- DE-A- 2 936 773
- DE-A- 3 821 020
- PATENT ABSTRACTS OF JAPAN vol. 17, no. 671 (M-1525), 10 décembre 1993 & JP 05 223063 A (NIPPONDENSO CO), 31 août 1993,
- PATENT ABSTRACTS OF JAPAN vol. 96, no. 5 (M-0000), 31 mai 1996 & JP 08 004615 A (TOYOTA MOTOR CORP), 9 janvier 1996,
- PATENT ABSTRACTS OF JAPAN vol. 13, no. 469 (M-883), 24 octobre 1989 & JP 01 182570 A (NIPPON DENSO CO), 20 juillet 1989,

## Description

La présente invention concerne le domaine des ensembles de puisage de carburant pour véhicules automobiles.

La présente invention s'applique en particulier aux ensembles de puisage comprenant une pompe électrique immergée dans le réservoir du véhicule automobile.

Le système de pompage de ces ensembles est souvent source de bruit d'origine vibratoire ou pulsatoire.

Pour tenter de limiter ce bruit d'origine pulsatoire différents types d'amortisseurs ont déjà été proposés. Il a ainsi été proposé par exemple des composants amortisseurs comprenant une membrane déformable, des amortisseurs à base de résonateur de Helmholtz ou de capacité hydraulique, ou encore des amortisseurs formés de corps creux à paroi mince de matière flexible et élastique et contenant un gaz compressible (voir par exemple documents FR-A-2 709 791 et US-A-5 122 039).

Le document DE-A-3821020 décrit une liaison souple entre deux tronçons d'un conduit de sortie de pompe comprenant un manchon élastique logé dans un empilement de rondelles d'appui elles-mêmes placées dans un ressort externe hélicoïdal.

Ces différentes solutions connues ne donnent cependant pas totalement satisfaction. La plupart d'entre elles présentent l'inconvénient d'être très encombrantes et/ou possèdent une fiabilité qui laisse à désirer.

La présente invention a maintenant pour but de proposer un nouvel amortisseur de pulsations adapté pour être intégré dans un ensemble de pompage de carburant.

Ce but est atteint selon la présente invention grâce à un ensemble de pompage comprenant une platine adaptée pour être fixée sur la paroi supérieure d'un réservoir de carburant, un corps support lié à cette platine et qui loge une pompe électrique dont la sortie est formée d'un embout tubulaire, la platine portant une tubulure qui fait saillie vers le bas à partir de la platine pour coopérer avec l'embout tubulaire, et un amortisseur formé d'un. manchon en matériau compressible disposé dans la liaison entre la tubulure et l'embout tubulaire, caractérisé par le fait que le manchon amortisseur est placé à l'intérieur de la tubulure, et le manchon est formé en un matériau en mousse à cellules fermées étanches.

La présente invention concerne également les réservoirs équipés d'un tel ensemble de pompage.

D'autres caractéristiques, buts et avantages de la présente invention apparaitront à la lecture de la description détaillée qui va suivre et en regard des dessins annexés donnés à titre d'exemple non limitatif et sur lesquels :
- la figure 1 représente une vue schématique partiellement en coupe d'un ensemble de pompage conforme à la présente invention et
- la figure 2 représente une vue en coupe longitudinale d'un manchon amortisseur conforme à la présente invention.

On aperçoit sur la figure 1 annexée un ensemble de pompage 10 de structure générale classique comprenant une platine 12 adaptée pour être fixée sur la paroi supérieure d'un réservoir de carburant, un corps support 14 lié à cette platine 12 et qui loge une pompe électrique 20 dont l'entrée est munie d'un filtre 22 et dont la sortie est formée d'un embout tubulaire 24.

La platine 12 porte des contacts électriques 30 et plusieurs tubulures, dont une tubulure 32 qui fait saillie vers le bas à partir de la platine 12 pour recevoir l'embout tubulaire 24.

Par ailleurs un joint annulaire 40 est intercalé entre la surface externe de l'embout tubulaire 24 et la surface interne de la tubulure 32. Ce joint annulaire 40 peut faire l'objet de nombreuses variantes de réalisation. Il s'agit de préférence d'un joint à double lévres comme illustré sur la figure 1, reposant respectivement sur la surface externe de l'embout tubulaire 24 et sur la surface interne de la tubulure 32, lesquelles lèvres sont reliées entre elles par une cloison radiale en forme de couronne, à l'une de leur extrémité axiale.

De préférence, une coupelle métallique 34, par exemple en acier inoxydable, est fixée, par exemple chassée, à la base de la tubulure 32 pour maintenir le joint 40 et le manchon amortisseur 42.

La structure générale qui vient d'être décrite, classique en elle même ne sera pas décrite en détail par la suite.

On notera cependant que dans le cadre de la présente invention, un manchon amortisseur 42 est placé à l'intérieur de la tubulure 32. Le manchon 42 est ainsi placé dans le conduit de carburant reliant la sortie de la pompe 20 et la sortie de la platine 12 conçue pour être raccordée au site d'utilisation (carburateur ou rampe d'injecteurs), en contact avec le carburant.

Le manchon 42 est formé de préférence en un matériau en mousse à cellules fermées étanches, par exemple à base de PVC-Nitrile ou fluorosilicone.

Le manchon 42 est réalisé avantageusement en un matériau de faible masse volumique, typiquement de l'ordre de 250Kg/m3.

Par ailleurs de préférence le matériau composant le manchon 42 possède un module d'Young compris entre 0,4 et 0,8MPa.

Selon un mode de réalisation donné à titre d'exemple non limitatif, la longueur du manchon 42 est de l'ordre de 26mm, son diamètre interne est de l'ordre de 10mm et son diamètre externe est de l'ordre de 18mm.

Ce manchon 42 permet d'amortir les pulsations par compensation des variations de volume générées par ces pulsations.

On notera que l'intégration du dispositif d'amortissement 42 conforme à la présente invention, dans le montage assurant la liaison pompe 20/support mécanique 12 permet une implantation simple sans demander de système de fixation mécanique spécifique.

La présente invention permet ainsi un amortissement efficace des bruits d'origine pulsatoire, à faible coût et sans augmenter l'encombrement des ensembles de pompage connus.

## Revendications

1. Ensemble de pompage de carburant pour véhicule automobile, comprenant une platine (12) adaptée pour être fixée sur la paroi supérieure d'un réservoir de carburant, un corps support (14) lié à cette platine (12) et qui loge une pompe électrique (20) dont la sortie est formée d'un embout tubulaire (24), la platine (12) portant une tubulure (32) qui fait saillie vers le bas à partir de la platine (12) pour coopérer avec l'embout tubulaire (24), et un amortisseur (42) formé d'un manchon en matériau compressible disposé dans la liaison entre la tubulure (32) et l'embout tubulaire (24), **caractérisé par le fait que** le manchon amortisseur (42) est placé à l'intérieur de la tubulure (32), et que ce manchon (42) est formé en un matériau en mousse à cellules fermées étanches.

2. Ensemble.selon la revendication 1, **caractérisé par le fait que** le manchon (42) est formé à base de PVC-Nitrile ou fluorosilicone.

3. Ensemble selon l'une des revendications 1 ou 2, **caractérisé par le fait que** le manchon (42) est formé en un matériau de faible masse volumique, typiquement de l'ordre de 250Kg/m3.

4. Ensemble selon l'une des revendications 1 à 3, **caractérisé par le fait que** le manchon (42) possède un module d'Young compris entré 0,4 et 0,8MPa.

5. Ensemble selon l'une des revendications 1 à 4, **caractérisé par le fait que** le manchon (42) possède une longueur de l'ordre de 26mm, un diamètre interne de l'ordre de 10mm et un diamètre externe de l'ordre de 18mm.

6. Ensemble selon l'une des revendications 1 à 5, **caractérisé par le fait qu'**il comprend en outre un joint annulaire (40) intercalé entre l'embout tubulaire de sortie (24) de la pompe (20) et la tubulure (32) recevant cet embout tubulaire (24).

7. Réservoir de carburant pour véhicule automobile **caractérisé par le fait qu'**il comporte un ensemble de pompage équipé d'un amortisseur (42) conforme à l'une des revendications 1 à 6.

## Patentansprüche

1. Anlage zum Pumpen von Kraftstoff für Kraftfahrzeuge, die aufweist: eine Platine (12), die derart angepaßt ist, um an der oberen Wand eines Kraftstofftanks befestigt zu werden, einen Stützkörper (14), der mit der Platine (12) verbunden ist und eine elektrische Pumpe (20) aufnimmt, deren Ausgang von einem röhrenförmigen Ansatzstück (24) gebildet ist, wobei die Platine (12) einen Stutzen (32) trägt, der von der Platine (12) nach unten übersteht, um mit dem röhrenförmigen Ansatzstück (24) zusammenzuwirken, und einen Dämpfer (42), der von einer Muffe aus kompressiblem Material gebildet ist, die im Verbindungsbereich zwischen dem Stutzen (32) und dem rohrförmigen Ansatzstück (24) angeordnet ist, **dadurch gekennzeichnet, daß** die Dämpfungsmuffe (42) im Inneren des Stutzens (32) angeordnet ist und daß die Muffe (42) von einem Material aus Schaumstoff mit undurchlässigen geschlossenen Zellen gebildet ist.

2. Anlage nach Anspruch 1, **dadurch gekennzeichnet, daß** die Muffe (42) basierend auf PVC-Nitril oder Fluorsilicon gebildet ist.

3. Anlage nach einem der Ansprüche 1 oder 2, **dadurch gekennzeichnet, daß** die Muffe (42) aus einem Material mit geringer Dichte typischerweise in der Größenordnung von 250 Kg/m³ gebildet ist.

4. Anlage nach einem der Ansprüche 1 bis 3, **dadurch gekennzeichnet, daß** die Muffe (42) ein Elastizitätsmodul zwischen 0,4 und 0,8 MPa besitzt.

5. Anlage nach einem der Ansprüche 1 bis 4, **dadurch gekennzeichnet, daß** die Muffe (42) eine Länge in der Größenordnung von 26 mm, einen inneren Durchmesser in der Größenordnung von 10 mm und einen äußeren Durchmesser in der Größenordnung von 18 mm besitzt.

6. Anlage nach einem der Ansprüche 1 bis 5, **dadurch gekennzeichnet, daß** sie unter anderem eine ringförmige Dichtung (40) aufweist, die zwischen dem ausgangsseitigen röhrenförmigen Ansatzstück (24) der Pumpe (20) und dem Stutzen (32), der das röhrenförmige Ansatzstück (24) aufnimmt, eingefügt ist.

7. Kraftstofftank für ein Kraftfahrzeug, **dadurch gekennzeichnet, daß** er eine Anlage zum Pumpen aufweist, die mit einem Dämpfer (42) gemäß einem der Ansprüche 1 bis 6 ausgerüstet ist.

## Claims

1. A fuel pump assembly for a motor vehicle, the assembly comprising a plate (12) adapted to be fixed on the top wall of a fuel tank, a support body (14) which is connected to said plate (12) and which houses an electric pump (20) having an outlet formed by a plug endpiece (24), the plate (12) carrying a socket tube (32) which projects downwards from the plate (12) to co-operate with the plug endpiece (24), and a damping device (42) formed by a sleeve made of compressible material that is disposed in the connection between the socket tube (32) and the plug endpiece (24), the assembly being **characterized by** the fact that the damping sleeve (42) is placed inside the socket tube (32), and that the sleeve (42) is made of a foam material having closed airtight cells.

2. An assembly according to claim 1, **characterized by** the fact that the sleeve (42) is based on nitrile-PVC or fluorosilicone.

3. An assembly according to claim 1 or 2, **characterized by** the fact that the sleeve (42) is made of a material of low density, typically of about 250 kg/m³.

4. An assembly according to any one of claims 1 to 3, **characterized by** the fact that the sleeve (42) has a Young's modulus lying in the range 0.4 MPa to 0.8 MPa.

5. An assembly according to any one of claims 1 to 4, **characterized by** the fact that the sleeve (42) has a length of about 26 mm, an inside diameter of about 10 mm, and an outside diameter of about 18 mm.

6. An assembly according to any one of claims 1 to 5, **characterized by** the fact that it further comprises an annular gasket (40) interposed between the outlet plug endpiece (24) of the pump (20) and a socket tube (32) receiving said plug endpiece (24).

7. A fuel tank for a motor vehicle, **characterized by** the fact that it includes a pump assembly fitted with a damping device (42) according to any one of claims 1 to 6.
